# FASCICULE DE BREVET EUROPEEN

(11) **EP 2 494 569 B1**
(45) Date de publication et mention de la délivrance du brevet: **17.12.2014**
(21) Numéro de dépôt: 10768250.2
(22) Date de dépôt: 25.10.2010
(51) Int. Cl.: H01H 9/52

(54) **PROCEDE DE REFROIDISSEMENT PAR CALODUCS INTEGRES D'UN APPAREIL ELECTRIQUE MOYENNE TENSION ET SYSTEME UTILISANT CE PROCEDE**
VERFAHREN ZUR KÜHLUNG EINES ELEKTRISCHEN MITTELSPANNUNGSGERÄTS DURCH INTEGRIERTE HEIZROHRE UND SYSTEM MIT DIESEM VERFAHREN
METHOD OF COOLING A MEDIUM-VOLTAGE ELECTRICAL APPARATUS BY INTEGRATED HEAT PIPES AND SYSTEM USING THIS METHOD

(30) Priorité: 26.10.2009 FR 0957484
(43) Date de publication de la demande: 05.09.2012
(73) Titulaire: Alstom Technology Ltd., 5400 Baden (CH)
(72) Inventeur: FRIGIERE, Denis, F-69150 DECINES (FR); RODRIGUES, Didier, F-38200 SERPAIZE (FR); WILLIEME, Jean-Marc, F-69350 LA MULATIERE (FR); JACQUIER, Frank, F-69780 MIONS (FR)
(74) Mandataire: Ilgart, Jean-Christophe
(86) Numéro de dépôt international: PCT/EP2010/066017
(87) Numéro de publication internationale: WO 2011/051202

(56) Documents cités:
- EP-A1- 1 657 731
- DE-A1- 3 941 388
- US-A- 3 662 137

## Description

### Domaine de l'invention et définition

L'invention concerne en particulier le domaine des disjoncteurs ou des sectionneurs de générateurs fonctionnant à moyenne tension, placés dans une gaine de protection et utilisant des dispositifs de refroidissement fonctionnant avec un fluide caloporteur à changement de phase, appelés "caloducs".

On rappelle qu'un caloduc se présente sous la forme d'une enceinte allongée hermétique renfermant un fluide en équilibre avec sa phase gazeuse et sa phase liquide, en l'absence de tout autre gaz.

### Art antérieur et problème posé

Le souci permanent des constructeurs de ce type de matériel est d'augmenter la capacité de ces appareils à passer des courants d'ampérage de plus en plus importants, notamment au niveau des disjoncteurs et sectionneurs placés à l'intérieur de jeux de barres à la sortie de centrales productrices ou de distribution de courant électrique. C'est notamment le cas des disjoncteurs-d'alternateurs.

Une méthode, généralement utilisée, consiste à homogénéiser la température de l'air en contact avec les différentes parties chauffantes et chauffées du disjoncteur concerné. Le refroidissement à l'intérieur d'une telle gaine de protection peut se faire par convexion naturelle ou forcée de l'air enfermé dans celle-ci et dans laquelle se trouve le disjoncteur, la température régnant à l'intérieur de celle-ci étant notablement supérieure à la température régnant à l'extérieur, c'est-à-dire de 30°C à au moins 40°C.

Une autre solution consiste à prévoir une augmentation de la section de passage du courant dans les différents éléments de transmission, donc de passer par une augmentation de la taille des pièces des disjoncteurs.

Une troisième solution consiste à refroidir l'appareil lui-même. Un exemple est décrit dans le document de brevet EP 1 657 731, on connaît un dispositif et un procédé de refroidissement d'un disjoncteur ou d'un sectionneur de haute tension. La figure 1 montre, en coupe, une réalisation décrite dans ce document. Elle représente principalement un conducteur de haute tension ou le carter d'un disjoncteur. Celui-ci est entouré d'évaporateurs 3 faisant partie d'un ensemble de refroidissement 1 de celui-ci. Un tel ensemble se complète d'un manchon d'isolation 7 entourant un dispositif fonctionnant avec un fluide caloporteur à changement de phase 5 pour évacuer la chaleur collectée par les évaporateurs 3. Un manchon élastique 9 complète l'ensemble. Le tout est placé l'intérieur d'une gaine de protection 8. L'ensemble de refroidissement débouche sur le toit de cette gaine de protection 8 pour aboutir à un dispositif de condensation 4, par exemple à ailettes.

Le but de l'invention est de proposer une solution différente de refroidissement de l'appareil.

On précise que les normes en vigueur imposent que les températures des contacts et des appareils faisant partie d'installations électriques à haute tension et fort ampérage soient inférieures à 105°C, ce qui limite le courant qui peut transiter dans l'appareil considéré.

Le document "US 3 662 137 A" décrit un procédé et un système de refroidissement d'un appareil électrique selon le préambule des revendications 1 et 2.

### Résume de l'invention

A cet effet, un premier objet principal de l'invention est un procédé de refroidissement d'un appareil électrique moyenne tension à fort ampérage, possédant des parties chaudes dont une partie chaude plus chaque que l'autre partie chaude et des parties moins chaudes que les parties chaudes.

Selon l'invention, ce procédé consiste à insérer deux caloducs en série à l'intérieur de l'appareil en mettant un caloduc entre les parties chaudes pour évacuer la chaleur de la partie la plus chaude vers la moins chaude des deux parties chaudes et en mettant une première extrémité d'un autre caloduc dans la moins chaude des parties chaudes et une deuxième extrémité de cet autre caloduc dans une partie moins chaude que lesdites parties chaudes. On permet ainsi d'extraire la chaleur régnant dans les parties particulièrement chaudes et donc d'homogénéiser la température dans l'appareil.

Un autre objet principal de l'invention est un système de refroidissement d'un appareil électrique du type disjoncteur ou sectionneur à moyenne tension et fort ampérage, possédant des parties chaudes dont une partie chaude qui est plus chaude que l'autre partie chaude et des parties moins chaudes que les parties chaudes.

Selon l'invention, le système possède un premier caloduc entre les parties chaudes et un autre caloduc dont une première extrémité est placée dans la moins chaude des parties chaudes et une deuxième extrémité est placée dans une partie moins chaude, les deux caloducs se trouvant en série.

### Liste des figures

L'invention et ses différentes caractéristiques techniques seront mieux comprises à la lecture de la description suivante, d'une réalisation de l'invention. Elle est accompagnée de deux figures représentant, respectivement :
- figure 1, déjà décrite, en coupe transversale, un système de refroidissement d'un appareil moyenne tension à fort ampérage selon l'art antérieur ; et
- figure 2, en coupe longitudinale, une réalisation du système selon l'invention.

### Description détaillée d'une réalisation de l'invention

Sur la figure 2, on distingue un appareil électrique à haute tension fonctionnant sous fort ampérage, tel qu'un disjoncteur 10. Celui-ci est placé dans une gaine 15, sur des supports isolants 18. Des organes de manoeuvre 17 ont été représentés, notamment à l'extérieur de la gaine 15. Celle-ci est alors placée elle-même sur des supports 19.

Le disjoncteur 10 possède des parties fixes et des parties mobiles. Dans l'ensemble de ces parties, figurent des parties ou des pièces d'une épaisseur non négligeable.

De plus, certaines de ces pièces ou parties possèdent des parties chaudes 10C et 10A, notamment le centre du disjoncteur 10 On précise que les parties chaudes 10C sont plus chaudes que les parties chaudes 10A qui sont dans la région des contacts du disjoncteur 10. En contre partie, ce dernier possède également des parties moins chaudes 10B, qui sont donc moins chaudes que les parties chaudes 10A et 10C, placées de façon excentrée par rapport au centre du disjoncteur qui est matérialisé par un axe A. On note que d'autres parties moins chaudes peuvent être situées vers le centre du disjoncteur 10, à condition qu'elles soient éloignées des contacts de passage du courant assigné

On comprend ainsi qu'une partie de la chaleur des parties les plus chaudes 10C soit évacuée, en premier lieu, par un premier caloduc 11 horizontal vers les deuxièmes parties chaudes 10A. La chaleur de ces dernières est alors évacuée vers les parties moins chaudes 10B par l'intermédiaire d'un deuxième caloduc 11 qui est incliné. En fait, deux caloducs 11 sont placés en série.

On peut ainsi favoriser le maintien des parties chaudes 10C à une température inférieure à 105°C, définie par les normes en vigueur. L'appareil peut ainsi être refroidi plus facilement.

La position des six caloducs 11, représentés sur cette figure avec un exemple de réalisation, d'autres caloducs pouvant être placés dans d'autres sections que celles représentées sur la figure 2, y compris vers le bas, pour certaines technologies de caloducs dotés de dispositifs internes favorisant le retour de la phase liquide vers les parties chaudes grâce à l'utilisation des forces de capillarité. Cette technique peut également s'adapter pour d'autres appareils électriques, tels que des sectionneurs et des disjoncteurs, mais utilisant d'autres technologies de fonctionnement.

### Avantages de l'invention

Le procédé et l'appareil selon l'invention font appel à des technologies de caloducs éprouvées. La chaleur est puisée directement à sa source et acheminée vers l'extérieur de l'appareil.

## Revendications

1. Procédé de refroidissement d'un appareil électrique (10) à moyenne tension et fort ampérage, possédant des parties chaudes (10A, 10C) dont une partie chaude (10C) plus chaude que l'autre partie chaude (10A), et des parties moins chaudes (10B) moins chaudes que les parties chaudes (10A, 10C),
**caractérisé en ce qu'**il consiste à insérer deux caloducs (11) en série à l'intérieur de l'appareil (10), en mettant un caloduc (11) entre ces deux parties chaudes (10A, 10C) pour évacuer la chaleur de la partie la plus chaude (10C) vers la moins chaude (10A) des deux parties chaudes et en mettant une première extrémité (11A) d'un autre caloduc dans la moins chaude des parties chaudes (10A) et une deuxième extrémité (11B) de cet autre caloduc (11) dans une partie moins chaude (10B) que lesdites parties chaudes (10A, 10C).

2. Système de refroidissement d'un appareil électrique à moyenne tension et fort ampérage possédant des parties chaudes (10A), (10C) dont une partie chaude (10C) plus chaude que l'autre partie chaude (10A), et des parties moins chaudes (10B) moins chaudes que les parties chaudes (10A), (10C),
**caractérisé en ce qu'**il comprend un premier caloduc (11) entre ces deux parties chaudes (10A, 10C) pour évacuer la chaleur de la partie la plus chaude (10C) vers la moins chaude (10A) des deux parties chaudes, et un autre caloduc (11) dont une première extrémité (11A) est placée dans une partie chaude (10A, 11C) et une deuxième extrémité (11B) qui est placée dans une partie moins chaude (10B) que lesdites parties chaudes (10A, 11C), les deux caloducs (11) se trouvant placés en série.

## Patentansprüche

1. Verfahren zur Kühlung eines elektrischen Geräts (10) mit mittlerer Spannung und hohem Strom, welches heiße Bereiche (10A, 10C) besitzt, von denen ein heißer Bereich (10C) heißer ist als der andere heiße Bereich (10A), sowie weniger heiße Bereiche (10B), die weniger heiß sind als die heißen Bereiche (10A, 10C),
**dadurch gekennzeichnet, dass** es darauf beruht, zwei Wärmeübertragungsrohre (11) in Reihe in das Innere des Geräts (10) einzusetzen, wobei man ein Wärmeübertragungsrohr (11) zwischen diesen zwei heißen Bereichen (10A, 10C) anordnet, um die Wärme von dem heißesten Bereich (10C zu dem weniger heißen Bereich (10A) der zwei heißen Bereiche abzuleiten, und man ein erstes Ende (11A) eines anderen Wärmeübertragungsrohrs in den am wenigstens heißen Bereich der heißen Bereiche (10A) und ein zweites Ende (11 B) dieses anderen Wärmeübertragungsrohrs (11) in einen Bereich (10B) anordnet, der weniger heiß ist als die heißen Bereiche (10A, 10C).

2. System zur Kühlung eines elektrischen Geräts mit mittlerer Spannung und hohem Strom, das heiße Bereiche (10A, 10C) aufweist, von denen ein heißer Bereich (10C) heißer ist als der andere heiße Bereich (10A), sowie weniger heiße Bereiche (10B), die weniger heiß sind als die heißen Bereiche (10A, 10C),
**dadurch gekennzeichnet, dass** es ein erstes Wärmeübertragungsrohr (11) zwischen diesen zwei heißen Bereichen (10A, 10C) umfasst, um die Wärme von dem heißesten Bereich (10C) zu dem weniger heißen Bereich (10A) der zwei heißen Bereiche abzuleiten, und ein anderes Wärmeübertragungsrohr (11) von dem ein erstes Ende (11A) in einem heißen Bereich (10A, 11C) platziert ist und ein zweites Ende (11B) in einem Bereich (10B) platziert ist, der weniger heiß ist als die heißen Bereiche (10A, 11C), wobei die zwei Wärmeübertragungsrohre (11) in Reihe platziert sind.

## Claims

1. A cooling method for cooling medium-voltage, high-current electrical switchgear (10), having hot portions (10A, 10C), a hot portion (10C) of which is hotter than another hot portion (10A), and cooler portions (10B), that are cooler than the hot portions (10A, 10C);
the method being **characterized in that** it consists in inserting two heat pipes (11) serially inside the switchgear (10), putting a heat pipe (11) between this two hot portions (10A, 10C) in order to evacuate the heat from the hotter (10C) towards the less hot (10A) of the two hot portions, and putting a first end (11A) of another heat pipe in the less hot portion (10A) of these hot portions and a second end (11B) of this other heat pipe (11) in a portion that is cooler (10B) than said hot portions (10A, 10C).

2. A cooling system for cooling medium-voltage, high-current electrical switchgear, having hot portions (10A, 10C), a hot portion (10C) of which is hotter than the other hot portion (10A), and cooler portions (10B) that are cooler than the hot portions (10A, 10C);
the system being **characterized in that** it comprises a first heat pipe (11) between these hot portions (10A, 10C) in order to evacuate the heat from the hotter (10C) towards the less hot (10A) of the two hot portions and another heat pipe (11), a first end (11A) of which is placed in a hot portion (10A, 11C) and a second end (11B) is placed in a portion that is less hot (10B) than said hot portion (10A, 11C), the two heat pipes being serially set.
